# FASCICULE DE BREVET EUROPEEN

(11) **EP 0 290 422 B1**
(45) Date de publication et mention de la délivrance du brevet: **19.02.1992**
(21) Numéro de dépôt: 88870082.0
(22) Date de dépôt: 06.05.1988
(51) Int. Cl.: E04G 21/12

(54) **Procédé de précontrainte par création d'un champ de contrecontraintes maintenu par solidarisation de matériaux additionnels**
Vorspannungsverfahren durch Herstellung eines Gegenspannungsfeldes, das durch Anbringen zusätzlicher Materialien erhalten bleibt
Process for prestressing by creating a reverse field of stress kept up by the fixation of additional materials

(30) Priorité: 06.05.1987 BE 8700483
(43) Date de publication de la demande: 09.11.1988
(73) Titulaire: Robyn, Johannes, B-1000 Bruxelles (BE)
(72) Inventeur: Robyn, Johannes, B-1000 Bruxelles (BE)

(56) Documents cités:
- CH-A- 549 138
- CH-A- 557 944
- FR-A- 993 885
- GB-A- 1 285 046
- WO 86/00362

## Description

- L'invention porte sur un procédé de précontrainte selon la revendication 1 et un dispositif pour la mise en oeuvre du dit procédé selon la revendication 2.

Le document WO 86/00362 décrit un procédé de précontrainte d'éléments porteurs longitudinaux comportant un élément de base et au moins un élément de renfort dans lequel on applique à l'élément de base uniquement un champ de contraintes symétriques de flexion simple. Par adjonction d'un élément de renfort au moins l'élément de base est maintenu dans sa conformation déformée.

Le champ de contrainte obtenu selon l'invention est une combinaison d'un champ de contrainte linéaire de flexion avec un champ de traction ou compression.

En général, les matériaux à haute limite élastique sont utilisés sous forme de tirants, du fait de problèmes de stabilité (flambement, voilement ou interaction de ces deux phénomènes.

En effet, les grands élancements limitent très vite, pour des raisons géométriques, les tensions admissibles dans les parties comprimées, réduisant ainsi notablement le rendement de matériaux éventuellement par ailleurs très performants.

Dans le cas d'utilisation de matériaux à haute limite élastique en vue de l'élaboration de poutres à âme pleine, par exemple, on est amené, si on désire exploiter au maximum les capacités du matériau, à épaissir les âmes pour éviter le voilement et ce, dans des proportions telles que l'on perd en grande partie l'avantage du matériau, étant donné les grandes quantités à mettre en oeuvre.

De même, pour une poutre triangulée, les montants fortement comprimés verront leur section minimale nécessaire considérablement agrandie pour obvier au flambement.

- L'invention permet la fabrication de poutres, éventuellement composées de matériaux différents, dans laquelle un ou des éléments de base sont soumis à une manipulation y créant un état de tension de sens opposé à celui qu'induira l'utilisation postérieure.

Cet état de tension est alors maintenu au mieux des nécessités par l'adjonction d'autres éléments de renfort de section suffisante, éventuellement (mais pas nécessairement) précontraints avant l'application, le cas échéant façonnés dans un matériau différent de ceux constituant l'élément de base, et suffisamment rigides si nécessaire.

Si les limites élastiques des éléments de renfort sont judicieusement choisies, le procédé permet, lors de la mise en charge de la poutre finie, des variations de contrainte dans l'élément de base telles que, sinon, dans les mêmes conditions, il verrait sa stabilité compromise.

Les manipulations sur le ou les éléments de base avant fixation des éléments de renfort consistent en tractions, compressions, torsions, flexions ou en des combinaisons de ces actions.

- Un des avantages par rapport à une précontrainte classique, où l'on ne fait en définitive que précomprimer la partie de l'élément de poutre appelé à travailler en traction lors de l'utilisation finale (et même si cette précompression peut induire des tractions dans d'autres parties, elle provoque de toutes manières une compression d'ensemble qui peut ne pas être souhaitable) est que le procédé permet également la mise en prétraction de parties destinées à être comprimées et la création, dans les partie minces, par exemple, ou sujettes à l'instabilité, d'un champ de tension de sens opposé à celui qu'entraîne la mise en charge lors de l'utilisation.

Il en résulte généralement une économie de matière appréciable.

- Un mode de réalisation d'une application du procédé peut être décrit très simplement dans le cas d'une poutre "contrefléchie", c'est-à-dire d'une poutre préfléchie dans le sens opposé à celui de son utilisation.

### Remarque 1 :

Les membrures (dans le cas d'une poutre triangulée) ou les semelles (dans le cas d'une poutre à âme pleine) seront, en principe, dimensionnées uniquement pour assurer la stabilité nécessaire lors de l'application du moment de contreflexion. Cependant, dans certains cas, ce minimum sera le minimum géométrique nécessaire pour permettre la fixation des éléments d'adjonction.

### Phase 1 (voir fig. 1)

La poutre minimale définie dans la remarque 1 désignée sous le nom d'élément de base (1) est placée sur un banc (2) dont une des extrémités (5,6) est coulissante et l'autre fixe.

La partie supérieure de l'élément de base est fixée à ces extrémités au moyen de bielles de hauteur réglable (3).

Des vérins (4) prenant appui sur les extrémités du banc et sur la partie inférieure de l'élément de base mettent celle-ci en compression.

La réaction des vérins met la partie supérieure de l'élément de base en traction, créant dans l'élément un champ de contraintes linéaire symétrique.

Afin de faciliter la fixation des éléments d'adjonction à la partie supérieure de l'élément de base, les extrémités sont pourvues d'une partie pivotante (6) pouvant tourner autour d'un axe longitudinal (8) de manière à amener la partie supérieure de l'élément de base en dessous.

De plus, la partie non pivotante (5) de l'extrémité coulissante permet, par l'intermédiaire de câbles ou de vérins (7) d'exercer sur l'élément de base une traction ou une compression d'ensemble de manière à obtenir, dans cet élément un diagramme de tensions prédéterminé quelconque et adapté le mieux possible aux besoins de l'utilisation (fig. 2).
L'élément de base se trouve alors dans l'état suivant :
a) S'il s'agit d'une poutre triangulée
   - membrure supérieure en traction
   - membrure inférieure en compression
   - certains montants en traction et d'autres en compression
b) S'il s'agit d'une poutre à âme pleine (voir fig. 2) :
   - traction au dessus
   - compression en dessous
   - champ de tensions dans l'âme variant d'une traction à la partie supérieure à une compression à la partie inférieure.

### Remarque 2 :

Les termes "supérieur" et "inférieur" se rapportent, ici, à l'utilisation ultérieure de la poutre, le côté supérieur étant, par rapport à la poutre, défini comme le côté opposé à la direction des charges tranversales que la poutre est destinée à reprendre.

### Phase 2 :

La poutre étant maintenue dans l'état précédent, on vient renforcer les membrures ou les semelles par des éléments de renfort (a) adjacents à l'élément de base convenablement dimensionnés et, dans certains cas par exemple, d'une limite élastique supérieure à celle de l'élément de base.

Ce renfort se fait en rendant les éléments de renfort (9) d'adjonction solidaires de l'élément de base au moyen d'un procédé adéquat (rivetage, boulonnage, soudure, collage, etc.).

Ces méthodes de fixation ne font pas partie du procédé objet de la présente requête.

### Phase 3 : (voir fig. 3)

La poutre complète renforcée est libérée du moment de contreflexion qui lui a été appliqué en phase 1. Au cours de cette phase, on peut considérer qu'il est appliqué à la poutre complète, dont l'inertie (et la section) est plus grande que celle de l'élément de base, un moment de flexion et éventuellement un effort normal opposé à ceux appliqués en phase 1.

L'état final de la poutre complète est alors :
- faibles tensions dans les éléments d'adjonction
- légère diminution (en valeur absolue) du champ de tension dans l'élément de base par les opérations de la phase 1.

Il est important de noter que les tensions dans l'élément de base et les éléments de renfort immédiatement adjacents sont de signes contraires. (Par exemple, grande traction dans la partie supérieure de l'élément de base et faible compression dans l'élément d'adjonction appliqué à cet endroit).

Pendant l'utilisation (voir fig. 4 ), alors que les éléments d'adjonction partent d'une faible tension pour arriver à leur tension limite, l'élément de base voit ses contraintes s'inverser avant d'arriver à leur limite admissible.

Si les limites élastiques, le dimensionnement et le moment de contreflexion de la phase 1 sont convenablement choisis, on peut arriver à pratiquement doubler la plage admissible de variation de tensions de l'élément de base.

- L'application industrielle du procédé est immédiate en ce qu'il permet la fabrication d'éléments de construction où les matériaux de moindre résistance voient leur capacité considérablement augmentée lors de l'utilisation et en ce qu'il autorise l'emploi systématique de matériaux à grande résistance (acier à très haute limite élastique ou matériaux synthétiques par exemple) dont l'usage est pour l'instant relativement limité à des cas très particuliers (câbles, tirants).

- Le procédé peut, par exemple, s'appliquer avantageusement à la fabrication de poutres préfléchies.

En se servant de poutres contrefléchies assemblées suivant la présente description, il est possible d'augmenter notablement le moment de préflexion pour un même poids de l'élément préfléchi.

Les calculs de dimensionnement des éléments de base, du champ de contre-contrainte et des éléments additionnels, permettant d'optimaliser le rendement, ne font pas partie de la présente requête.

## Revendications

1. Procédé de précontrainte d'éléments porteurs longitudinaux comportant un élément de base longitudinal (1) et au moins un élément de renfort longitudinal (9) adjacent à l'élément de base dans lequel procédé on applique à l'élément de base (1) un champ de contraintes linéaire de flexion combiné avec un champ de traction ou compression indépendant de ce champ de flexion, et on maintient ledit champ de contrainte par adjonction au dit élément de base du dit élément de renfort (9).

2. Dispositif pour la mise en oeuvre du procédé selon la revendication 1 caractérisé en ce qu'il comprend :
un banc (2) ayant une extrémité fixe et une autre coulissante, ces deux extrémités étant pourvues d'une partie pivotante (6) autour d'un axe longitudinal (8) et comportant un système de bielles articulées auxquelles on fixe la partie supérieure de l'élément de base (1).
des vérins (4) prenant appui sur les dites extrémités du banc et sur la partie inférieure de l'élément de base (1) créant dans celui-ci un champ de contrainte symétrique de flexion, le déplacement de l'extrémité coulissante du banc créant dans l'élément de base un champ de tension uniforme se superposant au champ crée par les vérins (4) pour obtenir un champ de contrainte linéaire combiné de flexion et de traction ou compression.

## Patentansprüche

1. Vorspannungsverfahren für Längsträger mit einem longitudinalen basiselement (1) und mindestens einem dem basiselement anliegenden longitudinalen Verstärkungselement (9). Bei dem Verfahren wird dem basiselement (1) mit einem unabhängigen Zug - oder Druckfeld kombiniertes linearen Biegebelastungsfeld angesetzt, und durch das Anlegen dieses Verstärkungselements (9) an den basiselement (1) wird der Belastungsfeld aufrechterhalten.

2. Einrichtung zur Anwendung des Verfahrens gemäss Anspruch 1, dadurch gekennzeichnet, dass sie die folgenden Elemente umfasst :
einen Bank (2), dessen ein Ende feststehend und das andere Ende gleitend ist, die beiden Ende haben einen Teil (6) der sich um eine Längsachse (8) dreht, und sind mit einem System von Gelenkstangen ausgestattet, an den das obere Teil des basiselement (1) befestigt ist,
Presstöpfe (4), die auf die genannten Bankenden und auf das untere Teil des basiselement stützen, und im basiselement ein symmetrisches Biegebelastungsfeld aufbauen, die Bewegung des gleitenden Endes des Banks bewirkt im basiselement einen gleichmässigen Spannungsfeld, der dem durch die Presstöpfe aufgebauten Feld überliegen, um einen kombinierten lineares Biege -und Zug- oder Druckspannungsfeld zu erhalten.

## Claims

1. Prestressing process for longitudinal bearing elements comprising a longitudinal base element (1) and at least one longitundinal reinforcing element (9) contiguous to the base element, in which process a linear flexion stress field is applied onto the base element (1) in combination with a traction or compression field independent of this flexion field and the stress field is maintained by adjoining the reinforcing element (9) to the base.

2. Application device for the process according to demand 1, characterized by the fact that it comprises :
a bench (2) with a fixed end and a sliding end, both ends being equipped with an element swivelling (6) round a longitudinal axle (8) and comprising an articulated rod system onto which the upper part of the base element (1) is fixed,
jacks (4) resting against this ends of the bench and the lower part of the base element (1) setting up a symmetrical flexion stress field in it, the movement of the sliding end of the bench inducing in the base a uniform stress field superposed on the field induced by the jacks (4) to obtain a combined flexion and traction (or compression) linear stress field.
